# EUROPÄISCHE PATENTSCHRIFT

(11) **EP 0 978 133 B1**
(45) Veröffentlichungstag und Bekanntmachung des Hinweises auf die Patenterteilung: **24.10.2001**
(21) Anmeldenummer: 98928147.2
(22) Anmeldetag: 06.04.1998
(51) Int. Cl.: H01H 9/18

(54) **VERFAHREN ZUR HERSTELLUNG EINES BLENDENTEILS, BETÄTIGUNGSTEILS ODER DERGLEICHEN TEILE MIT FUNKTIONSSYMBOLEN FÜR DIE BELEUCHTUNG MIT DURCHLICHT**
METHOD FOR PRODUCING AN APERTURE PART, AN ACTUATING PART OR SIMILAR PARTS WITH FUNCTION SYMBOLS, FOR ILLUMINATION BY TRANSMITTED LIGHT
PROCEDE DE FABRICATION D'UN ELEMENT DE PANNEAU, D'UN ELEMENT D'ACTIONNEMENT OU SIMILAIRE COMPORTANT DES SYMBOLES FONCTIONNELS POUR L'ECLAIRAGE PAR TRANSMISSION

(30) Priorität: 25.04.1997 DE 19717636
(43) Veröffentlichungstag der Anmeldung: 09.02.2000
(73) Patentinhaber: TRW Automotive Electronics & Components GmbH & Co. KG, 78315 Radolfzell (DE)
(72) Erfinder: ROBSON, Tom, Houghton-Le-Spring DH5 9QS (GB)
(74) Vertreter: Eder, Thomas, Dr.-Ing.
(86) Internationale Anmeldenummer: DE9800972
(87) Internationale Veröffentlichungsnummer: WO9849700

(56) Entgegenhaltungen:
- EP-A- 0 196 633
- DE-A- 2 803 539
- DE-A- 4 212 423
- DE-C- 4 006 649
- FR-A- 2 463 006
- US-A- 4 968 526
- US-A- 5 040 479
- US-A- 5 120 920
- US-A- 5 404 133

## Beschreibung

Die Erfindung betrifft ein Verfahren zur Herstellung eines Blendenteils, Betätigungsteils oder dergleichen Teile mit Funktionssymbolen für die Beleuchtung mit Durchlicht, wie sie beispielsweise in Kraftfahrzeugen für das Sichtbarmachen von Funktionen von Subsystemen des Kraftfahrzeugs, wie Heizung, Beleuchtung oder Heckscheibenheizung, Verwendung finden.

Die Funktionssymbole sollen sich dabei einerseits bei Tageslicht ausreichend kontrastierend von der unmittelbaren Umgebung abheben und andererseits des Nachts bei Beleuchtung von der rückwärtigen Seite mit Durchlicht eine ausreichende Transmission des Durchlichts, ebenfalls im Hinblick auf einen ausreichenden Kontrast, gewährleisten.

Hierzu ist es bekannt, ein homogen transparentes und farbiges Einsatzteil, welches an seiner Oberfläche erhabene Strukturen entsprechend den zu bildenden Funktionssymbolen aufweist, derart mit Kunststoff zu umspritzen, dass die Oberfläche des Einsatzteils mit den erhabenen Strukturen teilweise mit einem nicht-transparenten Material abgedeckt wird. Das Abdecken erfolgt in der Weise, dass die Oberflächen der erhabenen Strukturen der Funktionssymbole bündig sind mit der Oberfläche des umspritzten nicht-transparenten Materials.

Nachteilig bei diesem Verfahren ist jedoch, dass das gleichmäßig eingefärbte transparente Einsatzteil nur relativ schwach eingefärbt werden kann, wenn eine ausreichende Transmission bei der Durchleuchtung gegeben sein soll. In diesem Fall ergibt sich dann jedoch nur ein schwacher Kontrast des Funktionssymbols bei Auflicht, d.h. bei Tageslicht. Aufgrund unterschiedlicher Dickenverhältnisse kann ein ungleichmäßiger Farbeindruck entstehen. Des Weiteren ist es nach diesem Verfahren nur sehr schwer möglich, verschiedenfarbige Symbole unter Verwendung eines einzigen Einsatzteils zu erzeugen. Die Verwendung mehrerer verschiedenfarbiger Einsatzteile führt jedoch zu einem entsprechend höheren Herstellungsaufwand.

Des Weiteren ist aus der DE 40 06 649 C1 ein Verfahren zur Herstellung einer Schalterblende bekannt, bei dem die Symbole mittels einer vorzugsweise mehrlagigen, farbig bedruckten Kunststofffolie erzeugt werden, wobei diese Folie lediglich in den Bereichen, in denen Funktionssymbole angeordnet sind, farbig bzw. lichtdurchlässig gestaltet, in den übrigen Bereichen aber schwarz eingefärbt ist. Diese Folie wird zumindest in den Bereichen, in denen die Funktionssymbole angeordnet sind, mit transparentem Kunststoff hinterspritzt.

Nachteilig bei diesem Verfahren ist, dass das Hinterspritzen der Folie mit Kunststoff, insbesondere in den Fällen, in denen das fertige Element keine ebene Oberfläche aufweist, die Folie gedehnt wird und damit bereits darauf vorgesehene Funktionssymbole verzerrt werden können bzw. durch die Dehnung der Folie Dickenschwankungen eintreten können, die eine ungleichmäßige Transparenz der Bereiche der Funktionssymbole nach sich ziehen.

Schließlich ist es bekannt, ein aus klarem Kunststoff bestehendes Trägerelement zunächst mit einer hellen transparenten Farbe, beispielsweise weiß, zu beschichten und diese Farbschicht mit einer weiteren nicht-transparenten kontrastierenden Farbschicht, beispielsweise schwarz, abzudecken. Die Funktionssymbole werden dann durch das Entfernen der nicht-transparenten Farbschicht in eine Tiefe bis auf bzw. in die transparente Farbschicht hinein erzeugt. Dieses Verfahren bietet zwar den Vorteil, dass infolge der geringen Dicke der Farbschicht eine relativ kräftige Farbe mit hohem Farb- bzw. Pigmentanteil verwendet werden kann. Dies führt zu einem guten Kompromiss zwischen einer ausreichend geringen Dämpfung bei der Transmission und einer relativ hohen Reflexion bei Auflicht. Somit kann sowohl bei Tageslicht als auch bei der Beleuchtung mit Durchlicht bei Dunkelheit ein ausreichender Kontrast gewährleistet werden.

Das Verfahren ist sehr teuer und gestattet in der vorbeschriebenen Weise jedoch nur die Erzeugung von Funktionssymbolen mit einer einheitlichen Farbe.

Schließlich ist aus der US 5,120,920 ein Verfahren zur Herstellung eines Anzeigeelements bekannt, bei dem ein transparentes Trägerelement erhabene Strukturen aufweist, die nach dem Umspritzen des Trägerelements mit einer nicht transparenten Schicht transparente Bereiche für Funktionssymbole definieren. Die Funktionssymbole werden durch Aufbringen von Farbschichten mit entsprechend genau definierten Grenzlinien hergestellt.

Ausgehend von diesem Stand der Technik liegt der Erfindung die Aufgabe zugrunde, ein Verfahren zur Herstellung eines Blendenteils, Betätigungsteils oder dergleichen Teile mit Funktionssymbolen für die Beleuchtung mit Durchlicht zu schaffen, das auf möglichst einfache und kostengünstige Weise die Erzeugung auch verschiedenfarbiger Funktionssymbole in einem Grundteil ermöglicht.

Die Erfindung löst diese Aufgabe mit den Merkmalen des Patentanspruchs 1.

Nach einer ersten Ausführungsform der Erfindung wird auf einem klaren bzw. farbigen tranparenten Einsatzteil, welches auf seiner Oberfläche erhabene Strukturen zur Erzeugung von Funktionselementen trägt, zumindest in den Bereichen der erhabenen Strukturen bzw. der herzustellenden Funktionselemente eine transparente Farbschicht aufgebracht. Anschließend wird in an sich bekannter Weise auf der Oberfläche des Einsatzteils eine nicht-transparente kontrastierende Farbschicht in der Weise aufgebracht, daß die nach außen gerichteten Oberflächen der erhabenen Strukturen freibleiben.

Hierdurch ergibt sich der Vorteil, daß das Aufbringen der transparenten Farbschicht ohne große Genauigkeit erfolgen kann, da durch den Abdeckprozess in Verbindung mit der Form der erhabenen Strukturen die Funktionssymbole mit entsprechender Genauigkeit entstehen. Damit kann das Aufbringen der transparenten Farbschicht gegenüber der eigentlichen Fläche des Symbols großflächiger erfolgen, wodurch eine gleichmäßigere Dicke und damit ein gleichmäßiger ausgeleuchtetes Symbol bzw. ein gleichmäßigerer Farbeindruck erreichbar ist.

Sollen nur Funktionssymbole mit derselben Farbe erzeugt werden, so kann auch die gesamte Oberfläche des Einsatzteils mit einer Farbschicht versehen werden. Durch das Aufbringen mehrerer Farben für verschiedene erhabene Strukturen ist auf einfache Weise eine Mehrfarbenausführung herstellbar, da die Farbschichten in den Randbereichen keine große Genauigkeit aufweisen müssen und sich sogar überlappen können.

Das Erzeugen von Funktionssymbolen unterschiedlicher Farben unter Verwendung eines einzigen Einsatzteils wird auf einfache Weise dadurch ermöglicht, dass die Funktionssymbole bzw. die diesen entsprechenden erhabenen Strukturen des Einsatzteils jeweils mit einer Farbschicht in der gewünschten Farbe versehen werden, wobei das Aufbringen der Farbschichten wiederum ohne große Anforderungen an die Genauigkeit erfolgen kann.

Nach einer Ausführungsform der Erfindung erfolgt das Aufbringen der nicht-transparenten Farbschicht durch das Umspritzen eines als Einsatzteil dienenden Trägerelements mit einem nicht-transparenten Material in der Weise, dass die Oberfläche des nicht-transparenten Materials mit der Oberfläche der erhabenen Strukturen fluchtet. Hierdurch ergibt sich ein äußerst kostensparender Herstellungsprozess, wobei auch die erforderliche Spritzform einfach gestaltet sein kann. Erfindungsgemäß wird für dieses Verfahren eine aus dem Prozess des Laserätzens bekannte Farbe benutzt. Diese weist insbesondere eine Temperaturstabilität von > 80° C auf.

Das Trägerelement kann zumindest im Bereich eines oder mehrerer Funktionssymbole transparent farbig ausgebildet sein.

Nach einer weiteren Ausführungsform der Erfindung können die transparenten und/oder nicht-transparenten Schichten auch durch entsprechend gefärbte transparente Folien bzw. nicht-transparente Folien gebildet werden.

Weitere Ausführungsformen der Erfindung ergeben sich aus den Unteransprüchen.

Die Erfindung wird nachfolgend anhand in der Zeichnung dargestellter Ausführungsbeispiele näher erläutert. In der Zeichnung zeigt:
- Fig. 1: einen Ausschnitt eines Blendenteils, Betätigungsteils oder dergleichen mit durch umspritzen eines Einsatzteils gebildeten Funktionssymbolen in einer perspektivischen Schnittdarstellung.

Fig. 1 zeigt in perspektivischer geschnittener Darstellung einen Ausschnitt eines Blendenteils, Betätigungsteils oder dergleichen, das wie folgt hergestellt wird:

Zunächst wird ein transparentes Einsatzteil 1, vorzugsweise aus Kunststoff, mittels eines Spritzvorgangs hergestellt. Das Einsatzteil 1 kann entweder aus vollkommen klarem oder transparentem farbigen Material hergestellt sein. An seiner Unterseite weist das Einsatzteil 1 einen Fortsatz 3 auf, welcher für das spätere Umspritzen des Einsatzteils zur Halterung bzw. Fixierung des Einsatzteils 1 in einer Spritzform dient.

Das Einsatzteil 1 weist an seiner Oberfläche 5 erhabene Strukturen 7 auf, deren im wesentlichen zur Oberfläche 5 des Einsatzteils 1 parallele Oberflächen 7a der Form der zu erzeugenden Funktionssymbole 9, 11 entsprechen.

Nach dem Herstellen des Einsatzteils 1 wird dieses zumindest in den Bereichen der Oberflächen 7a der erhabenen Struktur 7 mit transparenten farbigen Schichten 13, 15 versehen.

Die Dicke oder Beschaffenheit der farbigen Schichten 13, 15 ist so gewählt, dass sich einerseits eine ausreichende Transparenz der Funktionssymbole 9, 11 bei der Durchstrahlung mit Durchlicht von der rückwärtigen Seite 1a des Einsatzteils 1 her und andererseits eine ausreichende Reflexion bei der Beleuchtung der Funktionssymbole 9, 11 bzw. der parallelen Oberflächen 7a der erhabenen Strukturen 7 mit Auflicht ergibt.

In einem weiteren Verfahrensschritt wird das Einsatzteil 1 derart mit nicht-transparentem Material 17 umspritzt, dass zumindest diejenigen Teile der Oberfläche 5 des Einsatzteils 1, welche die Funktionssymbole 9, 11 umgeben, mit dem nicht-transparenten Material 17 abgedeckt werden. Vorzugsweise erfolgt dies durch einen weiteren Spritzvorgang mit einem nicht-transparenten Material 17, beispielsweise in schwarzer Farbe.

Im Hinblick auf eine möglichst einfache Gestaltung der Spritzform kann diese so ausgebildet sein, dass die Oberfläche 19 des fertigen Blendenteils, Betätigungsteils oder sonstigen Teils mit den Oberflächen 7a der erhabenen Strukturen fluchtet. Selbstverständlich können jedoch die Oberflächen 7a auch über die Oberfläche 19 hinausragen, wobei die in diesem Fall in der Spritzform erforderlichen vertieften Strukturen mit den erhabenen Strukturen 7 des Einsatzteils 1 korrespondieren müssen. Die entsprechenden vertieften Strukturen in der Spritzform können in diesem Fall zur Ausrichtung und Fixierung des Einsatzteils 1 verwendet werden oder zumindest hierzu beitragen.

Stufenlose Übergänge zwischen den Oberflächen 7a und 19 haben jedoch den Vorteil, dass die Oberfläche des fertigen Teils weniger Ansatzpunkte für Verschmutzungen aufweist und gegebenenfalls leicht zu reinigen ist.

Bei der in Fig. 1 dargestellten Ausführungsform erfolgte das Aufbringen der farbigen transparenten Schichten 13, 15 in der Weise, dass im Wesentlichen nur die Oberflächen 7a der erhabenen Strukturen 7 und ein kleinerer Bereich der abfallenden Flanken beschichtet wurden. Für den Fall, dass beide Funktionssymbole 9, 11 in derselben Farbe erzeugt werden sollen, kann jedoch auch die gesamte Oberfläche 5 des Einsatzteils 1 mit der betreffenden transparenten Farbe beschichtet werden.

Soll beispielsweise das Funktionssymbol 11 mit einer anderen Farbe hergestellt werden, so muss hierzu lediglich die betreffende Struktur 7, zumindest deren Oberfläche 7a, mit einer anderen Farbe als die betreffende Oberfläche 7a der das Funktionssymbol 9 erzeugenden, erhabenen Struktur 7 beschichtet werden.

In einer nicht dargestellten Ausführungsform kann auch ein Symbol ohne die Beschichtung der betreffenden Struktur 7 mit einer transparenten Farbe erzeugt werden. In diesem Fall erscheint das betreffende Funktionssymbol in der durch das Material des Einsatzteils 1 vorgegebenen Farbe.

Zur Erzeugung der farbigen Schichten 13, 15 muß eine Farbe ausgewählt werden, welche den Temperaturen des Spritzvorgangs standhält. Hierzu eignet sich insbesondere speziell für den Herstellungsprozess des Laser-Ätzens geeignete Farbe, die zumindest im Temperaturbereich bis > 80 °C stabil ist.

In jedem Fall bieten alle vorbeschriebenen Ausführungsformen des Verfahrens nach der Erfindung den Vorteil, dass das Aufbringen der transparenten Farbschichten ohne hohe Anforderungen an die Genauigkeit erfolgen kann.

## Patentansprüche

1. Verfahren zur Herstellung eines Blendenteils, Betätigungsteils oder dergleichen Teile mit Funktionssymbolen (9, 11) für die Beleuchtung mit Durchlicht,
**dadurch gekennzeichnet,**
a) dass ein transparentes Trägerelement (1) derart gebildet wird, dass auf dessen Oberfläche (5) innerhalb zumindest eines ersten vorbestimmten Bereichs eine der Form zumindest eines ersten Funktionssymbols (9, 11) entsprechende erste erhabene Struktur (7) vorgesehen ist, und
b) dass dann auf das Trägerelement (1) in dem ersten vorbestimmten Bereich eine erste transparente Farbschicht (13, 15) aufgebracht wird, und
c) dass dann die das zumindest eine erste Funktionssymbol (9, 11) aufweisende Oberfläche (5) des transparenten Trägerelements (1) derart mit einem nicht-transparenten Material (17) abgedeckt wird, dass die im Wesentlichen parallel zur Oberfläche (5) des Trägerelements (1) verlaufende Oberfläche (7a) der ersten erhabenen beschichteten Struktur (7) frei von dem nicht-transparenten Material (17) bleibt.

2. Verfahren nach Anspruch 1, **dadurch gekennzeichnet, dass** innerhalb zumindest eines weiteren vorbestimmten Bereichs der Oberfläche (5) des Trägerelements (1) eine der Form zumindest eines weiteren Funktionssymbols (9, 11) entsprechende weitere erhabene Struktur (7) vorgesehen ist und dass auf das Trägerelement (1) in dem zumindest einen weiteren vorbestimmten Bereich keine oder eine gegenüber der Farbschicht im ersten Bereich andersfarbige transparente Farbschicht (13, 15) aufgebracht wird.

3. Verfahren nach Anspruch 1 oder 2, **dadurch gekennzeichnet, dass** eine temperaturstabile Farbe > 80° C verwendet wird und dass das Trägerelement (1) mit nicht-transparentem Material **(17)** umspritzt wird.

4. Verfahren nach einem der vorhergehenden Ansprüche, **dadurch gekennzeichnet, dass** das Trägerelement (1, 100) zumindest im Bereich eines oder mehrerer Funktionssymbole (9, 11, 108, 110) transparent farbig ausgebildet ist.

5. Verfahren nach einem der vorhergehenden Ansprüche, **dadurch gekennzeichnet, dass** die farbigen transparenten und/oder die nicht-transparenten Schichten (13, 15, 102, 104) durch Folien gebildet werden.

## Claims

1. Method of producing a screen part, actuating part or suchlike parts with function symbols (9, 11) for illumination with transmitted light, **characterized in that**
a) a transparent backing element (1) is formed in such a way that a first raised structure (7) corresponding to the shape of at least one first function symbol (9, 11) is provided on the surface (5) of said backing element (1) within at least one first predetermined region, and
b) a first transparent coloured layer (13, 15) is then applied to the backing element (1) in the first predetermined region, and
c) that surface (5) of the transparent backing element (1) which has the at least one function symbol (9, 11) is then covered with a non-transparent material (17) in such a way that the surface (7a), running essentially parallel to the surface (5a) of the backing element (1), of the first raised coated structure (7) remains free of the non-transparent material (17).

2. Method according to Claim 1, **characterized in that** a further raised structure (7) corresponding to the shape of at least one further function symbol (9, 11) is provided within at least one further predetermined region of the surface (5) of the backing element (1), and **in that** no transparent coloured layer or a transparent coloured layer (13, 15) which is of a different colour from the coloured layer in the first region is applied to the backing element (1) in the at least one further predetermined region.

3. Method according to Claim 1 or 2, **characterized in that** a temperature-stable colour > 80°C is used, and **in that** the backing element (1) is encapsulated with non-transparent material (17).

4. Method according to one of the preceding claims, **characterized in that** the backing element (1, 100) is designed to be transparently coloured at least in the region of one or more function symbols (9, 11, 108, 110).

5. Method according to one of the preceding claims, **characterized in that** the coloured transparent and/or the non-transparent layers (13, 15, 102, 104) are formed by films.

## Revendications

1. Procédé pour fabriquer un élément de panneau, un élément d'actionnement ou des parties analogues comportant des symboles de fonctions (9, 11) pour un éclairement en transmission,
**caractérisé en ce**
(a) qu'on forme un élément de support transparent (1) en disposant sur sa surface (5), à l'intérieur d'au moins une première zone prédéterminée, une première structure surélevée (7) correspondant à la forme d'au moins un premier symbole de fonction (9, 11), et
(b) qu'ensuite on dépose sur l'élément de support (1), dans la première zone prédéterminée, une première couche colorée transparente (13, 15), et
(c) qu'ensuite on recouvre au moins une première surface (5), qui comporte le premier symbole de fonction (9, 11), de l'élément de support transparent (1) par un matériau non transparent (17) de telle sorte que la surface (7a), qui est sensiblement parallèle à la surface (5) de l'élément de support (1) de la première structure surélevée recouverte (7), reste exempte du matériau non transparent (17).

2. Procédé selon la revendication 1, **caractérisé en ce qu'**à l'intérieur d'une autre zone prédéterminée de la surface (5) de l'élément de support (1) il est prévu une autre structure surélevée (7) qui correspond à la forme d'au moins un autre symbole de fonction (9, 11) et que sur l'élément de support (1) on ne dépose aucune couche colorée transparente ou on dépose une couche colorée transparente (13, 15) ayant une autre couleur de celle de la couche colorée située dans la première zone, sur l'élément de support (1), dans la au moins une autre zone prédéterminée.

3. Procédé selon la revendication 1 ou 2, **caractérisé en ce qu'**on utilise une couleur stable vis-à-vis de la température > 80°C et qu'on enveloppe par injection d'élément de support (1) avec le matériau non transparent (17).

4. Procédé selon l'une des revendications précédentes, **caractérisé en ce que** l'élément de support (1, 100) est agencé de manière à être transparent et coloré dans la zone d'un ou de plusieurs symboles de fonctions (9, 11, 108, 110).

5. Procédé selon l'une des revendications précédentes, **caractérisé en ce qu'**on réalise les couches colorées transparentes et/ou les couches non transparentes (13, 15, 102, 104) à l'aide de feuilles.
